# EUROPÄISCHE PATENTSCHRIFT

(11) **EP 4 467 710 B1**
(45) Veröffentlichungstag und Bekanntmachung des Hinweises auf die Patenterteilung: **29.10.2025**
(21) Anmeldenummer: 24170000.4
(22) Anmeldetag: 12.04.2024
(51) Int. Cl.: D06F 57/12

(54) **HORIZONTAL AUSSCHWENKBARE WÄSCHETROCKNUNGSVORRICHTUNG**
LAUNDRY DRYING DEVICE WHICH CAN BE PIVOTED HORIZONTALLY
APPAREIL DE SÉCHAGE DE LINGE À BASCULEMENT HORIZONTAL

(30) Priorität: 26.05.2023 CH 5592023
(43) Veröffentlichungstag der Anmeldung: 27.11.2024
(73) Patentinhaber: Van de Velde, Joris, 8052 Zürich (CH)
(72) Erfinder: Van de Velde, Joris, 8052 Zürich (CH)
(74) Vertreter: Prins Intellectual Property AG

(56) Entgegenhaltungen:
- DE-A1- 19 613 449
- IT-A1- MI20 122 126
- US-A- 2 568 598

## Beschreibung

### Technisches Gebiet

Die Erfindung betrifft eine horizontal ausschwenkbare Wäschetrocknungsvorrichtung zur Montage an oder vor einer Innenseite eines horizontal ausschwenkbaren Fensterrahmens oder an oder vor einer horizontal ausschwenkbaren Tür.

### Technischer Hintergrund

Wäschetrocknungsvorrichtungen für Lufttrocknung sind in vielen Ausführungsformen bekannt und weisen in der Regel mehrere horizontale Sprossen, Drähte oder Schnüre auf, über welche die Wäsche zur Trocknung gelegt wird.

Die gängigsten Wäschetrocknungsvorrichtungen sind freistehende Wäscheständer, die in einem Raum aufgestellt werden. In einem Badezimmer z.B. ist häufig nur wenig Platz für Wäscheständer vorhanden. Auch will man für das Aufhängen von nur wenigen täglich gebrauchten Badetüchern nicht immer einen Wäscheständer hervorholen und aufstellen, um ihn gleichentags nach der Trocknung wieder zusammenzuklappen und irgendwo zu verstauen.

Eine platzsparendere Wäschetrocknungsvorrichtung ist beispielsweis aus CN106593260 oder CN203049305 bekannt. Dabei ist ein Sprossenrahmen an der Unterseite über Scharnieren an einer Wand oder vor einem Fenster befestigt, welche bei Bedarf vertikal nach von der Wand weg geschwenkt wird. Ist die Vorrichtung an einer Wand befestigt, trägt sie entsprechend auf und beansprucht auch im geschlossene Zustand Platz. Ist die Vorrichtung vor einem Fenster z.B. in der Fensteröffnung befestigt, lässt sich das Fenster nicht mehr oder nur teilweise öffnen

Das Dokument US 2 568 598 A beschreibt eine am Fensterrahmen zu befestigende Wäschetrocknungsvorrichtung zur Montage an der Außenseite des Rahmens. Zwei langgestreckte, parallele Tragglieder sind schwenkbar mit Montageplatten verbunden, die in der Nähe der oberen Rahmenecken angebracht sind; über diese Schwenkachsen lässt sich die Vorrichtung nach außen ausschwenken oder in die Fensteröffnung zurückklappen. Klappbare Abstützungen koppeln die unteren Enden der Tragglieder an den Bereich der Fensterbank und tragen lösbare, quer verlaufende Kleiderstangen. Eine verstellbare Abstandsstange hält die unteren Scharniergelenke der Tragglieder im ausgeklappten Zustand parallel.

### Darstellung der Erfindung

Es besteht ein Bedarf für eine platzsparende und einfach bedienbare Wäschetrocknungsvorrichtung, welche die obigen Nachteile nicht aufweist. Dies wird durch eine horizontal ausschwenkbaren Wäschetrocknungsvorrichtung mit den Merkmalen des Anspruch 1 und der Verwendung einer Wäschetrocknungsvorrichtung gemäss Anspruch 8 gelöst.

Die horizontal ausschwenkbare Wäschetrocknungsvorrichtung zur Montage an oder vor einer Innenseite eines horizontal ausschwenkbaren Fensterrahmens oder an oder vor einer horizontal ausschwenkbaren Tür, umfasst mindestens einen rechteckigen Flügelrahmen aus zwei vertikale Längsstreben und zwei horizontalen Querstreben. Zwischen den zwei vertikalen Längsstreben des mindestens einen rechteckigen Flügelrahmens sind mehrere in vertikaler Richtung voneinander beabstandete horizontale Sprossen angeordnet und bevorzugt fest mit den Flügelrahmen verbunden. Mindestens ein Scharnier mit einer vertikalen Drehachse ist fest mit einer der zwei vertikalen Längsstreben des mindestens einen rechteckigen Flügelrahmens verbunden. Zur horizontalen Ausschwenkbarkeit der Wäschetrocknungsvorrichtung ist das mindestens ein Scharnier an einer vertikalen Leibung in einer Fensteröffnung oder Türöffnung eines Gebäudes befestigbar.

Im Einbauzustand ist der mindestens eine Flügelrahmen von einer geschlossenen Stellung, in welcher er parallel zu einem geschlossenen Fenster oder einer geschlossenen Tür liegt, um eine vertikale Drehachse in horizontaler Richtung in eine offene Stellung schwenkbar. Eine solche horizontal ausschwenkbare Wäschetrocknungsvorrichtung kann entsprechend platzsparend in einer Fensteröffnung oder Türöffnung, z.B. in einem Badezimmer, montiert werden. In der geschlossen Stellung trägt sie nicht auf. In der offenen Stellung kann ein dahinterliegendes Fenster problemlos geöffnet werden. Ist die Wäschetrocknungsvorrichtung vor einer Tür befestigt, kann diese auch mit der Tür ausschwenkbar sein.

Horizontal schwenkbar bedeutet, dass ein Element um eine vertikale Drehachse in horizontaler Richtung geschwenkt werden kann. Vertikal schwenkbar bedeutet, dass ein Element um eine horizontale Drehachse in vertikaler Richtung geschwenkt werden kann. Die Richtungen horizontal und vertikal beziehen sich auf den Einbauzustand der Wäschetrocknungsvorrichtung vor oder an einem Fensterrahmen eines Gebäudes.

Bevorzugte Ausführungsarten der Erfindung sind in den abhängigen Ansprüchen angegeben.

In einigen Ausführungsformen kann die Wäschetrocknungsvorrichtung zwei rechteckigen Flügelrahmen aufweisen und das jeweils mindestens eine Scharnier kann an der jeweils äusseren vertikalen Längsstrebe befestigt sein. Die beiden Flügelrahmen sind im Einbauzustand nebeneinander analog zu den Fensterrahmen eines Doppelfensters angeordnet. Dabei sind die Scharnieren an den jeweils äusseren vertikalen Längsstreben befestigt, so dass die Flügelrahmen analog zu den Fensterrahmen ausschwenken können.

In einigen Ausführungsformen kann der Abstand zwischen zwei horizontalen Sprossen mindesten 10 cm, vorzugsweise mindestens 15 cm, betragen. Auf diese Weise ist genügend Platz vorhanden, um die Wäsche bequem über die Sprossen zu legen.

In einigen Ausführungsformen kann der Flügelrahmen eine Höhe von mindesten 50 cm, vorzugsweise mindestens 100 cm, und eine Breite von mindestens 30 cm, vorzugsweise mindestens 50 cm, aufweisen. Bevorzug weist der Flügelrahmen im Wesentlichen die Dimension des dahinterliegenden Fensterrahmens auf. Ist die Wäschetrocknungsvorrichtung für eine Tür vorgesehen, so weist sie in der Regel die Dimensionen der Tür auf.

In einigen Ausführungsformen kann der mindestens eine Flügelrahmen ein Schliessmittel zur Befestigung des Flügelrahmens in einer geschlossenen Stellung aufweisen. Das Schliessmittel kann bei einer einflügeligen Variante mit Gebäudewand verbunden sein. Bei einer zweiflügeligen Variante kann es mit dem anderen Flügelrahmen verbunden sein.

In einigen Ausführungsformen kann der mindestens eine Flügelrahmen ein Haltemittel zur Befestigung des Flügelrahmens in einer offenen Stellung aufweisen.

In einigen Ausführungsformen kann der mindestens eine Flügelrahmen einen Abstandshalter aufweisen, welcher fensterseitig oder türseitig an der dem mindestens einen Scharnier gegenüberliegenden Längsstrebe oder an einer Querstrebe angeordnet ist. Auf diese Weise wird sichergestellt, dass der Flügelrahmen nicht zu weit zum Fensterrahmen hin schwenkbar ist. Bevorzugt ist der Abstandshalter im Bereich einer dem mindestens einem Scharnier gegenüberliegenden Ecke angeordnet.

In einigen Ausführungsformen kann im mindestens einen Flügelrahmen ein innerer Rahmen angeordnet sein, in welchem die mehreren horizontalen Sprossen befestigt sind, wobei der innere Rahmen über ein an einer der horizontalen Querstreben des mindestens einen Flügelrahmens befestigtes Scharnier vertikal ausschwenkbar mit dem mindestens einen Flügelrahmen verbunden ist. Bei Bedarf kann der innere Rahmen alleine vertikal ausgeschwenkt werden oder gleichzeitig mit dem horizontal ausgeschwenkten Flügelrahmen. Das Scharnier kann an der unteren oder oberen Querstrebe des Flügelrahmens befestigt sein. Um den inneren Rahmen in der ausgeschwenkten Stellung zu fixieren, kann ein Fixiermittel (z.B. in Form einer Schnur, Kette oder eines Stabes) vorgesehen sein.

Die Erfindung betrifft weiter eine Verwendung einer voran beschriebenen Wäschetrocknungsvorrichtung zum Aufhängen von Wäsche, wobei zur horizontalen Ausschwenkbarkeit der Wäschetrocknungsvorrichtung das mindestens eine Scharnier des mindestens einen Flügelrahmens an einer vertikalen Leibung in einer Fensteröffnung oder Türöffnung eines Gebäudes befestigt wird.

In einigen Ausführungsformen kann ein äusserer Umfang des mindestens einen Flügelrahmens im Wesentlichen einem äusseren Umfang eines Fensterflügelrahmens entsprechen und der mindesten eine Flügelrahmen kann an einer Innenseite des Fensters angeordnet sein. Die Befestigung kann direkt an der Leibung oder indirekt über eine an der Leibung befestigten Leiste erfolgen.

In einigen Ausführungsformen kann die Wäschetrocknungsvorrichtung zwei Flügelrahmen umfassen, welche innenseitig vor einem Doppelfenster angeordnet sind.

### Kurze Erläuterung zu den Figuren

Die Erfindung soll nachfolgend anhand von Ausführungsbeispielen im Zusammenhang mit der(n) Zeichnung(en) näher erläutert werden. Es zeigen:
- Fig. 1: eine horizontal ausschwenkbare Wäschetrocknungsvorrichtung mit zwei Flügelrahmen in geschlossener Stellung;
- Fig. 2: die Wäschetrocknungsvorrichtung aus Fig. 1 in einer offenen Stellung mit Wäsche;
- Fig. 3: die Wäschetrocknungsvorrichtung aus Fig. 1 oder Fig. 2 in einer offenen Stellung mit offenem Fenster;
- Fig. 4: die Wäschtrockungsvorrichtung mit einem zusätzlichen vertikal ausschwenkbaren inneren Rahmen.

### Wege zur Ausführung der Erfindung

In den Figuren 1 bis 3 ist eine horizontal ausschwenkbare Wäschetrocknungsvorrichtung 1 dargestellt, welche zwei rechteckige Flügelrahmen 2, 2' umfasst. Die beiden Flügelrahmen 2, 2' weisen jeweils zwei vertikale Längsstreben 3, 3' und zwei horizontale Querstreben 4 auf. Zwischen den vertikalen Längsstreben 3, 3' sind jeweils mehrere (in der dargestellten Variante fünf) Sprossen 5 fest angeordnet. Dies können beispielsweise als Rundstäbe ausgestaltet sein. Bevorzugst sind diese Sprossen mindestens 15 cm voneinander beabstandet, so dass Wäsche 13 einfach über die Sprossen gelegt werden kann.

Die beiden Flügelrahmen 2, 2' sind nebeneinander analog zu einem dahinterliegenden Doppelfenster angeordnet. An der jeweiligen äusseren vertikalen Längsstrebe 3' sind zwei Scharniere 6 befestigt, mittel welcher die beiden Flügelrahmen 2, 2' jeweils an einer vertikalen Leibung 11 einer Fensteröffnung 12 horizontal schwenkbar befestigt sind.

In Fig. 1 ist die Wäschetrocknungsvorrichtung 1 mit den beiden Flügelrahmen 2, 2' in einer geschlossenen Stellung dargestellt, in welcher diese parallel zu dem dahinterliegenden Fenster angeordnet sind. Die beiden Flügelrahmen 2, 2' sind dabei bündig zur Innenwand angeordnet.

In Fig. 2 ist die Wäschetrocknungsvorrichtung 1 mit den beiden Flügelrahmen 2, 2' in einer offenen Stellung dargestellt und jeweils mit Wäsche behängt. Die beiden Flügelrahmen 2, 2' sind dabei fast komplett bei nahezu 180 Grad geöffnet.

In Fig. 3 ist die Wäschetrocknungsvorrichtung 1 in einer teilweise geöffneten Stellung mit einem offenen Fensterrahmen dargestellt.

Fig. 4 zeigt eine Wäschetrocknungsvorrichtung, bei der einer der beiden Flügelrahmen 2 zusätzlichen einen inneren Rahmen 21 aufweist. Dieser innere Rahmen 21 ist über ein an der unteren Querstrebe 4 des Flügelrahmens 2 befestigtes Scharnier 61 vertikal ausschwenkbar mit dem Flügelrahmen 2 verbunden.

### Bezeichnungsliste

- 1: Wäschetrocknungsvorrichtung
- 2, 2': rechteckiger Flügelrahmen
- 3, 3': vertikale Längsstrebe
- 4: horizontale Querstrebe
- 5: horizontale Sprosse
- 6: Scharnier
- 7: Abstandhalter
- 10: Fensterrahmen
- 11: Leibung
- 12: Fensteröffnung
- 13: Wäsche
- 21: innerer Rahmen
- 61: Scharnier

## Patentansprüche

1. Horizontal ausschwenkbare Wäschetrocknungsvorrichtung (1) zur Montage an oder vor einer Innenseite eines horizontal ausschwenkbaren Fensterrahmens (10) oder an oder vor einer horizontal ausschwenkbaren Tür, umfassend
mindestens einen rechteckigen Flügelrahmen (2, 2') aus zwei vertikale Längsstreben (3) und zwei horizontalen Querstreben (4),
wobei zwischen den zwei vertikalen Längsstreben (3) des mindestens einen rechteckigen Flügelrahmens (2, 2') mehrere in vertikaler Richtung voneinander beabstandete horizontale Sprossen (5) angeordnet sind,
wobei mindestens ein Scharnier (6) mit einer vertikalen Drehachse fest mit einer der zwei vertikalen Längsstreben (4) des mindestens einen rechteckigen Flügelrahmens (2, 2') verbunden ist;
wobei zur horizontalen Ausschwenkbarkeit der Wäschetrocknungsvorrichtung (1) das mindestens eine Scharnier (6) an einer vertikalen Leibung (11) in einer Fensteröffnung (12) oder einer Türöffnung eines Gebäudes befestigbar ist.

2. Horizontal ausschwenkbare Wäschetrocknungsvorrichtung nach Anspruch 1, **dadurch gekennzeichnet, dass** die Wäschetrocknungsvorrichtung zwei rechteckigen Flügelrahmen (2, 2') aufweist und das jeweils mindestens ein Scharnier (6) an der jeweils äusseren vertikalen Längsstrebe (3') befestigt ist.

3. Horizontal ausschwenkbare Wäschetrocknungsvorrichtung nach einem der vorangehenden Ansprüche, **dadurch gekennzeichnet, dass** der Abstand zwischen zwei horizontalen Sprossen (5) mindesten 10 cm, vorzugsweise mindestens 15 cm, beträgt.

4. Horizontal ausschwenkbare Wäschetrocknungsvorrichtung nach einem der vorangehenden Ansprüche, **dadurch gekennzeichnet, dass** der Flügelrahmen (2, 2') eine Höhe von mindesten 50 cm, vorzugsweise mindestens 100 cm, und eine Breite von mindestens 30 cm, vorzugsweise mindestens 50 cm, aufweist.

5. Horizontal ausschwenkbare Wäschetrocknungsvorrichtung nach einem der vorangehenden Ansprüche, **dadurch gekennzeichnet, dass** der mindestens eine Flügelrahmen ein Schliessmittel zur Befestigung des Flügelrahmens (2, 2') in einer geschlossenen Stellung aufweist.

6. Horizontal ausschwenkbare Wäschetrocknungsvorrichtung nach einem der vorangehenden Ansprüche, **dadurch gekennzeichnet, dass** der mindestens eine Flügelrahmen (2, 2') ein Haltemittel zur Befestigung des Flügelrahmens (2, 2') in einer offenen Stellung aufweist.

7. Horizontal ausschwenkbare Wäschetrocknungsvorrichtung nach einem der vorangehenden Ansprüche, **dadurch gekennzeichnet, dass** der mindestens eine Flügelrahmen (2, 2') einen Abstandshalter (7) aufweist, welcher fensterseitig oder türseitig an der dem mindestens einen Scharnier (6) gegenüberliegenden Längsstrebe (3) oder an einer Querstrebe (4) angeordnet ist.

8. Horizontal ausschwenkbare Wäschetrocknungsvorrichtung nach einem der vorangehenden Ansprüche, **dadurch gekennzeichnet, dass** im mindestens einen Flügelrahmen (2, 2') ein innerer Rahmen (21) angeordnet ist, in welchem die mehreren horizontalen Sprossen (5) befestigt sind, wobei der innere Rahmen (21) über ein an einer der horizontalen Querstreben (4) des mindestens einen Flügelrahmens (2, 2') befestigtes Scharnier (61) vertikal ausschwenkbar mit dem mindestens einen Flügelrahmen (2, 2') verbunden ist.

9. Verwendung einer Wäschetrocknungsvorrichtung (1) nach einem der vorangehenden Ansprüche zum Aufhängen von Wäsche (13), wobei zur horizontalen Ausschwenkbarkeit der Wäschetrocknungsvorrichtung (1) das mindestens eine Scharnier (6) des mindestens einen Flügelrahmens (2, 2') an einer vertikalen Leibung (11) in einer Fensteröffnung (12) oder einer Türöffnung eines Gebäudes befestigt wird.

10. Verwendung nach Anspruch 9, **dadurch gekennzeichnet, dass** ein äusserer Umfang des mindestens einen Flügelrahmens im Wesentlichen einem äusseren Umfang eines Fensterflügelrahmens oder einer Tür entspricht und der mindesten eine Flügelrahmen an einer Innenseite des Fensters oder an einer Seite der Tür angeordnet ist.

11. Verwendung nach Anspruch 9 oder 10, **dadurch gekennzeichnet, dass** die Wäschetrocknungsvorrichtung (1) zwei Flügelrahmen (2, 2') umfasst, welche innenseitig vor einem Doppelfenster angeordnet sind.

## Claims

1. A horizontally pivotable laundry drying device (1) for mounting on or in front of an inside of a horizontally pivotable window frame (10) or on or in front of a horizontally pivotable door, comprising
at least one rectangular wing frame (2, 2') consisting of two vertical longitudinal rails (3) and two horizontal transverse rails (4),
wherein several horizontal rungs (5) spaced from each other in the vertical direction are arranged between the two vertical longitudinal rails (3) of the at least one rectangular wing frame (2, 2'),
wherein at least one hinge (6) with a vertical axis of rotation is firmly connected to one of the two vertical longitudinal rails (4) of at least one rectangular wing frame (2, 2');
wherein for the horizontal pivoting of the laundry drying device (1), at least one hinge (6) can be attached to a vertical reveal (11) in a window opening (12) or a door opening of a building.

2. A horizontally pivotable laundry drying device according to claim 1, **characterized in that** the laundry drying device has two rectangular wing frames (2, 2') and that at least one hinge (6) is attached to the respective outer vertical longitudinal rail (3').

3. A horizontally pivotable laundry drying device according to any of the preceding claims, **characterized in that** the distance between two horizontal rungs (5) is at least 10 cm, preferably at least 15 cm.

4. A horizontally pivotable laundry drying device according to any of the preceding claims, **characterized in that** the wing frame (2, 2') has a height of at least 50 cm, preferably at least 100 cm, and a width of at least 30 cm, preferably at least 50 cm.

5. A horizontally pivotable laundry drying device according to any of the preceding claims, **characterized in that** the at least one wing frame has a locking means for fastening the wing frame (2, 2') in a closed position.

6. A horizontally pivotable laundry drying device according to any one of the preceding claims, **characterized in that** at least one wing frame (2, 2') has a holding device for fixing the wing frame (2, 2') in an open position.

7. A horizontally pivotable laundry drying device according to any of the preceding claims, **characterized in that** the at least one wing frame (2, 2') has a spacer (7) which is arranged on the window side or door side on the longitudinal rail (3) opposite at least one hinge (6) or on a transverse rail (4).

8. A horizontally pivotable laundry-drying device according to any of the preceding claims, **characterized in that** an inner frame (21) is arranged in at least one wing frame (2, 2') in which inner frame (21) the several horizontal rungs (5) are fixed, wherein the inner frame (21) is vertically pivotably attached to the at least one wing frame (2, 2') by means of a hinge (61) attached to one of the horizontal transverse rails (4) of at least one wing frame (2, 2') with at least one wing frame (2, 2').

9. Use of a laundry drying device (1) according to any one of the preceding claims for hanging laundry (13), wherein for the horizontal pivoting of the laundry drying device (1) at least one hinge (6) of at least one wing frame (2, 2') is attached to a vertical reveal (11) in a window opening (12) or a door opening of a building.

10. Use according to claim 9, **characterized in that** an outer circumference of at least one wing frame corresponds substantially to an outer circumference of a window wing frame or a door and that at least one wing frame is arranged on an inside of the window or on one side of the door.

11. The use according to claim 9 or 10, **characterized in that** the laundry drying device (1) comprises two wing frames (2, 2') which are arranged on the inside in front of a double window.

## Revendications

1. Dispositif de séchage de linge (1) susceptible de pivoter à l'horizontale, destiné à être monté sur une ou à l'avant d'une face intérieure d'un cadre de fenêtre (10) susceptible de pivoter à l'horizontale ou sur une ou à l'avant d'une porte susceptible de pivoter à l'horizontale, comprenant
au moins un cadre de vantail (2, 2') rectangulaire constitué de deux longerons (3) verticaux et de deux traverses (4) horizontales,
entre les deux longerons (3) verticaux de l'au moins un cadre de vantail (2, 2') rectangulaire étant placés plusieurs barreaux (5) horizontaux, écartés les uns des autres dans la direction verticale,
au moins une charnière (6) pourvue d'un axe de rotation vertical étant solidement assemblée avec l'un des deux longerons (4) verticaux de l'au moins un cadre de vantail (2, 2') rectangulaire ;
pour l'aptitude au pivotement horizontal du dispositif de séchage de linge (1), l'au moins une charnière (6) pouvant se fixer sur une embrasure (11) dans une ouverture de fenêtre (12) ou dans une ouverture de porte d'un bâtiment.

2. Dispositif de séchage de linge susceptible de pivoter à l'horizontale selon la revendication 1, **caractérisé en ce que** le dispositif de séchage de linge comporte deux cadres de vantail (2, 2') rectangulaires et l'au moins une charnière (6) respective est fixée sur le longeron (3') vertical respectivement extérieur.

3. Dispositif de séchage de linge susceptible de pivoter à l'horizontale selon l'une quelconque des revendications précédentes, **caractérisé en ce que** l'écart entre deux barreaux (5) horizontaux est d'au moins 10 cm, de préférence d'au moins 15 cm.

4. Dispositif de séchage de linge susceptible de pivoter à l'horizontale selon l'une quelconque des revendications précédentes, **caractérisé en ce que** le cadre de vantail (2, 2') présente une hauteur d'au moins 50 cm, de préférence d'au moins 100 cm et une largeur d'au moins 30 cm, de préférence d'au moins 50 cm.

5. Dispositif de séchage de linge susceptible de pivoter à l'horizontale selon l'une quelconque des revendications précédentes, **caractérisé en ce que** l'au moins un cadre de vantail comporte un moyen de fermeture, destiné à fixer le cadre de vantail (2, 2') dans une position fermée.

6. Dispositif de séchage de linge susceptible de pivoter à l'horizontale selon l'une quelconque des revendications précédentes, **caractérisé en ce que** l'au moins un cadre de vantail (2, 2') comporte un moyen de retenue, destiné à fixer le cadre de vantail (2, 2') dans une position ouverte.

7. Dispositif de séchage de linge susceptible de pivoter à l'horizontale selon l'une quelconque des revendications précédentes, **caractérisé en ce que** l'au moins un cadre de vantail (2, 2') comporte un espaceur (7), lequel est placé du côté fenêtre ou du côté porte sur le longeron (3) placé au vis-à-vis de l'au moins une charnière (6) ou sur une traverse (4).

8. Dispositif de séchage de linge susceptible de pivoter à l'horizontale selon l'une quelconque des revendications précédentes, **caractérisé en ce que** dans l'au moins un cadre de vantail (2, 2') est placé un cadre (21) intérieur, dans lequel sont fixés les plusieurs barreaux (5) horizontaux, le cadre (21) intérieur étant assemblé de manière susceptible de pivoter à la verticale avec l'au moins un cadre de vantail (2, 2') par l'intermédiaire d'une charnière (61) fixée sur l'une des traverses (4) horizontales de l'au moins un cadre de vantail (2, 2').

9. Utilisation d'un dispositif de séchage de linge (1) selon l'une quelconque des revendications précédentes pour étendre du linge (13), lors de laquelle, pour l'aptitude au pivotement horizontal du dispositif de séchage de linge (1), l'on fixe l'au moins une charnière (6) de l'au moins un cadre de vantail (2, 2') sur une embrasure (11) verticale dans une ouverture de fenêtre (12) ou une ouverture de porte d'un bâtiment.

10. Utilisation selon la revendication 9, **caractérisée en ce qu'**une périphérie extérieure de l'au moins un cadre de vantail correspond sensiblement à une périphérie extérieure d'un cadre de vantail de fenêtre ou d'une porte et l'au moins un cadre de vantail est placé sur une face intérieure de la fenêtre ou sur une face de la porte.

11. Utilisation selon la revendication 9 ou 10, **caractérisée en ce que** le dispositif de séchage de linge (1) comprend deux cadres de vantail (2, 2'), lesquels sont placés sur la face intérieure à l'avant d'une double fenêtre.
